# EUROPÄISCHE PATENTSCHRIFT

(11) **EP 0 364 727 B1**
(45) Veröffentlichungstag und Bekanntmachung des Hinweises auf die Patenterteilung: **10.02.1993**
(21) Anmeldenummer: 89116714.0
(22) Anmeldetag: 09.09.1989
(51) Int. Cl.: B21D 1/14, G01B 5/00

(54) **Terminal-Richtwinkelsatzteil für eine Richtbank zum Richten und Wiederherstellen beschädigter Karosserien von Kraftfahrzeugen**
Terminal angle straightening device for a bench for straightening and repairing damaged motor vehicle bodies
Dispositif terminal de dressage d'angle pour un band de redressage et de réparation de carroseries de véhicules endommagées

(30) Priorität: 15.10.1988 DE 3835270
(43) Veröffentlichungstag der Anmeldung: 25.04.1990
(73) Patentinhaber: CELETTE GMBH, D-77694 Kehl (DE)
(72) Erfinder: Celette, Germain, F-38206 Vienne (FR)
(74) Vertreter: Zipse + Habersack

(56) Entgegenhaltungen:
- EP-A- 0 197 229
- FR-A- 1 507 371
- FR-A- 2 300 489
- FR-A- 2 591 328
- US-A- 4 400 969
- US-A- 4 558 521

## Beschreibung

Die Erfindung betrifft ein Terminal-Richtwinkelsatzteil für Multi-Z-Aufnahmen in einer Richtbank zum Richten und Wiederherstellen beschädigter Karosserien von Kraftfahrzeugen.

Um beschädigte Karosserien oder Karosserieteile von Kraftfahrzeugen wieder instandzusetzen bzw. aufzubauen, werden im allgemeinen Richtwinkelsätze verwendet, die auf besonderen Richtbänken aufgebaut sind und mit welchen die Überprüfung der verschiedenen Befestigungen der einzelnen Teile unterhalb der Karosserie durchgeführt werden kann.

Eine derartige Richtbank besteht im allgemeinen aus einem aus Profilstücken aufgebauten Rahmen, auf dem Terminal-Richtwinkelsätze angeordnet sind, die aus mechanischen Teilen bestehen, die auf entsprechend am Rahmen befestigten Führungsträgern längsverschieb- und festlegbar mit als Multi-Z-Aufnahmen dienenden Säulen angeordnet sind. Eine derartige Vorrichtung ist beispielsweise in dem DE-GM 87 08 639.5 beschrieben.

Um nun die einzelnen Punkte der Karosserie zu überprüfen, müssen die Richtwinkelsatzteile so auf der Richtbank eingestellt werden, daß die entsprechenden Punkte der Karosserie an den entsprechenden Punkten des Richtwinkelsatzes genau anliegen.

Der vorliegenden Erfindung liegt die Aufgabe zugrunde, ein Terminal-Richtwinkelsatzteil zu schaffen, welches insbesondere dann verwendet werden kann, wenn zwei nahe beieinander liegende Punkte der Karosserie zu überprüfen sind. In diesem Falle ist es im allgemeinen schwierig, Richtwinkelsatzteile mit eigenen Multi-Z-Aufnahmen zu verwenden.

Zur Lösung der gestellten Aufgabe wird ein Richtwinkelsatzteil gemäß dem Oberbegriff des Patentanspruches 1 vorgeschlagen, welches dadurch gekennzeichnet ist, daß auf der in den Träger eingesetzten und mit einem Arm versehenen Säule des Elementes ein weiteres, einen Arm tragendes Element zur gleichzeitigen kontrollierung eines zweiten Punktes am Fahrzeug mit einer Muffe gleitend dreh- und festlegbar angeordnet ist.

Mit dem Richtwinkelsatzteil gemäß der Erfindung wird der wesentliche Vorteil erreicht, daß zwei nahe beieinander liegende Punkte der Karosserie überprüfbar sind, an welchen ein zweites Teil platzmäßig nicht untergebracht werden kann. Ferner wird für diese doppelte Prüfung nur eine Multi-Z-Aufnahme benötigt, wodurch sich eine Vereinfachung der Richtbank ergibt. Die beiden Elemente können an der Oberseite beliebig ausgebildet und mit entsprechend angeordneten Bohrungen versehen sein, um die Punkte am Kraftfahrzeug zu erreichen. In den Unteransprüchen 2 bis 4 sind bevorzugte Ausführungsformen der Elemente beschrieben.

Anhand der Zeichnungen soll am Beispiel einer bevorzugten Ausführungsform das Terminal-Richtwinkelsatzteil gemäß der Erfindung näher erläutert werden.

In den Zeichnungen zeigt
- Fig. 1: eine perspektivische Ansicht einer Richtbank mit darauf angebrachten Trägern in Form von Multi-Z-Aufnahmen.
- Fig. 2: zeigt ein Terminal-Richtwinkelsatzteil gemäß der Erfindung in Seitenansicht.
- Fig. 3: zeigt ein Element des Richtwinkelsatzes gemäß der Erfindung in Draufsicht.
- Fig. 4: zeigt das zweite Element des Terminal-Richtwinkelsatzes gemäß der Erfindung in Seitenansicht.
- Fig. 5: zeigt das zweite Element gemäß Fig. 4 in Draufsicht.

Wie sich aus Fig. 1 ergibt, besteht eine Richtbank, bei welcher das Terminal-Richtwinkelsatzteil gemäß der Erfindung verwendet werden kann, aus einem aus zwei Profilschienen 1 und querverlaufenden Profilstücken 2 aufgebauten Rahmen, der an der Oberseite mit Löchern zur Festlegung der Träger 3 versehen ist.

Auf dem Rahmen sind von vorne nach hinten mehrere Elemente eines Richtwinkelsatzes im Maßstab des erforderlichen Rastermaßes auf den Quer- und Längsträgern angeordnet. Die Formgebung der mechanischen Teile ist den zu kontrollierenden Punkten der jeweiligen Karosserie angepaßt.

Es kann vorkommen, daß an einer Kraftfahrzeugkarosserie nahe beieinander liegende Punkte zu überprüfen sind, wobei aber zwei Träger einer Multi-Z-Aufnahme platzmäßig nicht angebracht werden können.

Um diesen Nachteil zu vermeiden, kann in beliebige Träger 3 der Richtbank ein Terminal-Richtwinkelsatzteil eingesetzt, wie es in den Fig. 2 bis 5 beschrieben ist.

Dieses Terminal-Richtwinkelsatzteil besteht im wesentlichen aus einem als Element 4 eines Richtwinkelsatzes dienenden Arm 5, der an einem äußeren Ende eine senkrecht verlaufende Bohrung 6 aufweist. Am anderen Ende ist der Arm 5 mit einer zylindrischen Säule 7 versehen, die zwei Querbohrungen 8 und 9 aufweist.

Auf der Säule 7 ist ein zweites Element 10 mit einer Muffe 10' mit einer Querbohrung 11 und einem zweiten Arm 12 aufgesteckt, der am äußeren Ende ein nach oben verlaufendes T-Stück 13 aufweist, dessen Querbalken 15 den ersten Arm 5 überragt.

Der zweite Arm 12 ist mittels eines Steckers 14, der durch die Querbohrung 11 in der Muffe und durch das eine Loch 8 in der Säule 7 verläuft, festlegbar.

Die zweite Querbohrung 9 in der Säule 7 dient zur Festlegung des gesamten Terminal-Richtwinkelsatzteiles an einem Träger 3 mittels eines zweiten Steckers 16, der durch die entsprechenden Öffnungen gesteckt wird.

Wie sich insbesondere aus Fig. 5 ergibt, verläuft der Querbalken 15 quer zur Achse 17 des zweiten Elementes. Er weist ferner an den äußeren Enden zwei Bohrungen 18 zum Durchtritt der Festlegungsbolzen auf.

Mit dem Terminal-Richtwinkelsatzteil gemäß der Erfindung wird der wesentliche Vorteil erreicht, daß nahe beieinander liegende Punkte an Kraftfahrzeugkarosserien in einfacher Weise überprüft werden können, was mit den bisherigen einzelnen Multi-Z-Aufnahmen infolge des beanspruchten Platzes nicht möglich war.

Die Ausbildung des oberen Teiles der beiden Elemente 4 udn 10 kann beliebig sein. So können insbesondere die Kontrollaufnahmen, die fahrzeugabhängig sind, ein oder mehrere Löcher mit entsprechenden Steckbolzen aufweisen.

## Patentansprüche

1. Terminal-Richtwinkelsatzteil für Multi-Z-Aufnahmen in einer Richtbank, bestehend aus einem aus Profilstücken aufgebauten Rahmen, auf dem Terminal-Richtwinkelsätze angeordnet sind, die aus mechanischen Elementen bestehen, die auf entsprechend am Rahmen befestigten Trägern (3) längsverschieb- und festlegbar an als Multi-Z-Aufnahmen dienenden Säulen (7) angeordnet sind, **dadurch gekennzeichnet,** daß auf der in den Träger (3) eingesetzten und mit einem Arm (5) versehenen Säule (7) des Elementes (4) ein weiteres, einen Arm (12) tragendes Element (10) zur gleichzeitigen kontrollierung eines zweiten Punktes am Fahrzeug mit einer Muffe (10') gleitend dreh- und festlegbar angeordnet ist.

2. Terminal-Richtwinkelsatzteil nach Anspruch 1, **dadurch gekennzeichnet,** daß der Arm (5) des Elementes (4) an seinem äußeren Ende eine senkrecht verlaufende Bohrung (6) aufweist und die Säule (7) mit zwei querverlaufenden Bohrungen (8, 9) versehen ist.

3. Terminal-Richtwinkelsatzteil nach Anspruch 1 und 2, **dadurch gekennzeichnet,** daß die Muffe (10') des Elementes (10) mit einer Querbohrung (11) versehen ist und der Arm (12) am äußeren Ende ein nach oben verlaufendes T-Stück (13) trägt, welches den Arm (5) überragt, wobei der Arm (12) mittels eines Steckers (14), der durch die Querbohrung (11) in der Muffe (10') und ein Loch (8) in der Säule (7) verläuft, festlegbar ist.

4. Terminal-Richtwinkelsatzteil nach Anspruch 1, **dadurch gekennzeichnet,** daß der querverlaufende Balken (15) schräg zur Achse (17) des Armes (12) verläuft und an den äußeren Enden zwei Bohrungen (18) aufweist.

## Claims

1. Terminal angle straightening device component for multi-Z receivers in a straightening bench, consisting of a frame constructed from profile pieces, on which frame terminal angle straightening devices are arranged, which consist of mechanical elements, which are arranged on corresponding supports (3) secured on the frame, which elements are longitudinally displaceable and securable on columns (7) serving as multi-Z receivers, characterised in that on the columns (7) of the element (4), inserted in the support (3) and provided with an arm (5), a further element (10) carrying an arm (12), with a sleeve (10'), for simultaneous controlling of a second point on the motor vehicle, is slidingly arranged for rotation and securing.

2. Terminal angle straightening device component according to claim 1, characterised in that the arm (5) of the element (4) has on its outer end a vertically extending bore (6) and the column (7) is provided with two transverse bores (8, 9).

3. Terminal angle straightening device component according to claims 1 and 2, characterised in that the sleeve (10') of the element (10) is provided with a transverse bore (11) and the arm (12) carries at the outer end an upwardly extending T-piece (13), which protrudes above the arm (5), wherein the arm (12) is securable by means of a pin (14), which extends through the transverse bore (11) in the sleeve (10') and a hole (8) in the column (7).

4. Terminal angle straightening device component according to claim 1, characterised in that the transversely extending beam (15) extends at an angle to the axis (17) of the arm (12) and has two bores (18) at the outer ends.

## Revendications

1. Dispositif terminal de dressage d'angle pour multi-réceptions Z dans un banc de redressage, banc qui est constitué d'un châssis composé de profilés et sur lequel sont disposés des dispositifs terminaux de dressage d'angle, lesquels sont formés d'éléments mécaniques disposés déplaçables et blocables longitudinalement sur des supports (3) fixés selon les besoins au châssis et comportant des colonnes (7) servant de multi-réceptions Z, caractérisé en ce que, sur la colonne (7) de l'élément (4), insérée dans le support (3) et pourvue d'un bras (5), un élément supplémentaire (10), portant un bras (12) et servant au contrôle simultané d'un deuxième point sur le véhicule, est disposé rotatif par glissement et blocable à l'aide d'un manchon (10').

2. Dispositif terminal de dressage d'angle selon la revendication 1, caractérisé en ce que le bras (5) de l'élément (4) présente à son extrémité extérieure un perçage (6) orienté verticalement et la colonne (7) est pourvue de deux perçages (8, 9) orientés transversalement.

3. Dispositif terminal de dressage d'angle selon les revendications 1 et 2, caractérisé en ce que le manchon (10') de l'élément (10) est pourvu d'un perçage transversal (11) et le bras (12) porte à l'extrémité extérieure une pièce (13) en T dirigée vers le haut et qui dépasse en hauteur le bras (5), le bras (12) pouvant être bloqué au moyen d'une fiche (14) passant par le perçage transversal (11) du manchon (10') et un trou (8) de la colonne (7).

4. Dispositif terminal de dressage d'angle selon la revendication 1, caractérisé en ce que la barre transversale (15) de la pièce en T s'étend transversalement par rapport à l'axe (17) du bras (12) et présente deux perçages (18) aux extrémités extérieures.
